# EUROPÄISCHE PATENTSCHRIFT

(11) **EP 0 394 795 B1**
(45) Veröffentlichungstag und Bekanntmachung des Hinweises auf die Patenterteilung: **16.06.1993**
(21) Anmeldenummer: 90107157.1
(22) Anmeldetag: 14.04.1990
(51) Int. Cl.: H01Q 19/13, H01P 1/04

(54) **Antenne mit parabolischem Reflektor**
Antenna having a parabolic reflector
Antenne à réflecteur parabolique

(30) Priorität: 28.04.1989 DE 3914101
(43) Veröffentlichungstag der Anmeldung: 31.10.1990
(73) Patentinhaber: kabelmetal electro GmbH, 30002 Hannover (DE)
(72) Erfinder: Thiele, Paul, Dipl.-Ing., D-3014 Laatzen (DE); Anthony, Horst, D-3101 Wietze (DE); Anger, Bernd, Dipl.-Ing., D-3201 Holle (DE); Noack, Klaus-Dieter, D-3000 Hannover 1 (DE)

(56) Entgegenhaltungen:
- DE-A- 2 117 781
- US-A- 2 448 907
- US-A- 2 778 016
- US-A- 3 483 564
- US-A- 3 864 688
- PATENT ABSTRACTS OF JAPAN, Band 9, No. 240(E-345) (1963), 26. September 1985;& JP-A 60090404 (MASPRO DENKO K.K.) 21.05.1985

## Beschreibung

Die Erfindung bezieht sich auf eine Antenne mit parabolischem Reflektor und mindestens einer Speiseleitung, an deren freiem Ende ein Erreger angebracht ist, bei welcher in einer zentralen Öffnung des Reflektors ein die als biegesteifes, rohrförmiges Bauteil aus Metall ausgeführte Speiseleitung umschließendes, die Öffnung verschließender metallischer Halteflansch angebracht ist, der mit der Speiseleitung im Wege der Vorfertigung verlötet ist (US-PS 3,483,564).

Antennen mit parabolischem Reflektor werden beispielsweise für Richtfunk, Satellitenfunk oder Funkortung verwendet. Sie können dabei zur direkten Ausleuchtung des Reflektors oder auch zur Ausleuchtung desselben über einen Subreflektor (Cassegrainprinzip) eingesetzt werden. "Ausleuchtung" soll dabei beide Übertragungsrichtungen der elektromagnetischen Wellen umfassen, also sowohl abzustrahlende als auch zu empfangende Wellen. Zur Ausleuchtung werden Erreger verwendet, die am freien Ende von mindestens einer Speiseleitung angeordnet sind. "Erreger" können beispielsweise Dipolerreger oder auch Polarisationsweichen sein, in denen zwei oder mehr elektromagnetische Wellen geführt werden können. "Erreger" kann aber auch das entsprechend geformte freie Ende einer Speiseleitung sein. Bei der Speiseleitung kann es sich um eine koaxiale Leitung oder um einen Hohlleiter handeln.

Bei der bekannten Antenne nach der US-PS 3,864,688 sind als Speiseleitungen zwei rechteckige Hohlleiter mittels einer Halteplatte in der Öffnung des Reflektors befestigt. Die Halteplatte weist dazu zwei hülsenförmig erweiterte Durchbrüche auf, von denen jede einen Hohlleiter aufnimmt. Einzelheiten über die Befestigung der beiden Hohlleiter im Reflektor sind der US-PS 3,864,688 nicht zu entnehmen. In der Halteplatte müssen die Hohlleiter jedoch so fest angeordnet sein, daß sie keine axiale Bewegung ausführen können, da sich sonst die genau justierte Position des Erregers verändern würde. Die Hohlleiter müssen also an der Halteplatte unverrückbar festgelegt werden, wobei sie zur Vermeidung von Reflexionen nicht verformt werden dürfen. Das macht insbesondere wegen der relativ großen Abmessungen der Halteplatte Schwierigkeiten. Es ergeben sich an dieser Stelle außerdem Korrosionsprobleme, da die Speiseleitungen vorwiegend aus Kupfer oder Messing bestehen, während der Reflektor und damit auch die Halteplatte in der Regel aus Aluminium hergestellt sind.

Die eingangs erwähnte US-PS 3,483,564 beschreibt eine Antenne mit parabolischem Reflektor, bei der am einen Ende der stabförmigen Speiseleitung ein Flansch angebracht ist, der mittels eines Befestigungsrings an einem Einsatz des Reflektors festgelegt werden kann. Speiseleitung und Flansch können miteinander verlötet sein.

Der Erfindung liegt die Aufgabe zugrunde, die eingangs geschilderte Antenne so weiterzubilden, daß keine chemische Korrosion zwischen Halteflansch und Speiseleitung auftreten kann.

Diese Aufgabe wird gemäß der Erfindung dadurch gelöst, daß Halteflansch und Speiseleitung umlaufend derart miteinander verlötet sind, daß sich eine umlaufend feste, durch das Lötmaterial hermetisch abgeschlossene Verbindung zwischen beiden Teilen ergibt.

Bei einer derart aufgebauten Antenne ist die Speiseleitung auf besonders einfache Art und Weise zu montieren. Der metallische Halteflansch kann in der Vorfertigung mit großer Genauigkeit und sehr einfach mit der Speiseleitung verlötet werden. Wegen der Vorfertigung und der damit gegebenen Möglichkeiten kann ausgeschlossen werden, daß die Speiseleitung bei der Anbringung des Halteflansches verformt wird. Da der Halteflansch weiterhin rundum mit der Speiseleitung verlötet ist, kann zwischen diesen beiden Teilen keine Korrosion eintreten, weil auch bei Einsatz von in der Spannungsreihe weit auseinander liegenden Metallen für Speiseleitung einerseits und Halteflansch andererseits durch den hermetischen Abschluß durch das Lötmaterial keine chemischen Reaktionen auftreten können. Der mit großer Genauigkeit montierte Halteflansch stellt sicher, daß die anschließende Montage in der Öffnung des Reflektors ebenfalls einfach wird. Es ergibt sich bei einer Verschraubung von Halteflansch und Reflektor der zusätzliche Vorteil, daß die Justierung des Erregers am freien Ende der Speiseleitung vereinfacht wird. Kleinere Maßabweichungen können nämlich leicht durch Unterlegscheiben ausgeglichen werden.

Vorteilhafte Ausgestaltungen der Erfindung gehen aus den Unteransprüchen hervor.

Ausführungsbeispiele des Erfindungsgegenstandes sind in den Zeichnungen dargestellt.

Es zeigen:

Fig. 1 eine Antenne nach der Erfindung in schematischer Darstellung.

Fig. 2 einen Ausschnitt der Antenne in vergrößerter Darstellung.

Fig. 3 einen Querschnitt durch eine Speiseleitung mit angeformtem Halteflansch.

Fig. 4 eine gegenüber Fig. 2 abgewandelte Ausführungsform der Antenne in einem Ausschnitt.

Fig. 5 bis 8 Einzelheiten der Antenne nach Fig. 4 in vergrößerter Darstellung.

In Fig. 1 ist eine Antenne mit einem parabolischen Reflektor 1 und einer an demselben festgelegten Speiseleitung 2 schematisch dargestellt. Die Speiseleitung ragt in diesem Fall zentral durch den Reflektor 1 hindurch. Sie ist so gebogen, daß ein an ihrem freien Ende befindlicher Erreger 3 mit seiner Öffnung etwa in Brennpunkt des Reflektors 1 liegt. Zur zusätzlichen Halterung der Speiseleitung 2 bzw. des Erregers 3 können Spannelemente 4 verwendet werden, die am Reflektor 1 befestigt sind. Es können beispielsweise vier jeweils um 90° versetzte Spannelemente eingesetzt werden. Bei der Speiseleitung 2 kann es sich um einen Hohlleiter oder ein koaxiales Kabel handeln.

Zur Durchführung der Speiseleitung 2 durch den Reflektor 1 und zu ihrer Festlegung weist derselbe eine zentrale Öffnung 5 auf. Durch die Öffnung 5 ragt die Speiseleitung 2 mit ihrem Anschlußende hindurch, an dem ein Hochfrequenzflansch zum Anschluß weiterführender Leitungen angebracht ist. Die Speiseleitung 2 ist über einen Halteflansch 7 mit dem Reflektor 1 so verbunden, daß sie sich nicht in axialer Richtung bewegen kann. Der Spalt zwischen Speiseleitung 2 und Reflektor 1 in der Öffnung 5 kann zur Stabilisierung mit einem ausreichend harten Kunststoff ausgefüllt werden.

Bei der Speiseleitung 2 handelt es sich beispielweise um einen Hohlleiter mit rechteckigem querschnitt, so wie es aus Fig. 3 hervorgeht. Der Halteflansch 7 wird an die Speiseleitung 2 in einer Vorfertigung umlaufend angelötet, so daß sich eine umlaufende feste Verbindung zwischen dem Halteflansch 7 und der Speiseleitung 2 ergibt. Die beiden Teile werden vorzugsweise hartverlötet. Der Halteflansch 7 kann in seinem äußeren Bereich mit Löchern 8 versehen sein, mittels derer er mit dem Reflektor 1 verschraubt werden kann. Die Abmessungen des Halteflansches 7 können klein gehalten werden, so daß er einfach an der Speiseleitung 2 befestigt werden kann, ohne daß dabei die Gefahr einer Verformung der Speiseleitung 2 besteht. Mit einer geeigneten Vorrichtung ist eine einfache und maßgenaue Anbringung des Halteflansches 7 möglich.

Durch die umlaufende Verlötung von Speiseleitung 2 und Halteflansch 7 ist sichergestellt, daß auch dann zwischen beiden Teilen keine chemische Korrosion auftreten kann, wenn die eingesetzten Metalle in der Spannungsreihe weit auseinander liegen. In bevorzugter Ausführungsform wird für den Halteflansch 7 Edelstahl verwendet, der auch eine ausreichender Festigkeit garantiert. Die Speiseleitung 2 besteht vorzugsweise aus Messing oder Kupfer. Statt eines Hohlleiters mit rechteckigem Querschnitt könnte auch ein Hohlleiter mit einem anderen Querschnitt eingesetzt werden. Die Speiseleitung 2 ist vorzugsweise als Koaxialkabel ausgeführt, wenn der Erreger 3 ein Dipolerreger ist.

Der Halteflansch 7 kann entsprechend Fig. 2 direkt mit dem Reflektor 1 verbunden werden. Es ist jedoch auch möglich, in die Öffnung 5 des Reflektors 1, die dann entsprechend vergrößert ist, eine Halteplatte 9 einzusetzen, an welcher dann der Halteflansch 7 befestigt wird. Eine vergrößerte Öffnung 5 im Reflektor 1 kann dann erforderlich sein, wenn die Speiseleitung 2 mit daran befestigtem Erreger 3 von der Rückseite des Reflektors 1 montiert oder für Reparaturzwecke demontiert werden soll. Die Öffnung 5 muß dann nämlich groß genug sein, damit die Speiseleitung 2 mit dem montierten Erreger 3 ohne Beschädigungsgefahr hindurchgeführt werden kann. Das kann besonders dann problematisch werden, wenn entsprechend Fig. 4 zwei oder mehr Speiseleitungen 2 am Reflektor 1 zu befestigen sind, die gemeinsam zu einer als Erreger 3 dienenden Polarisationsweiche führen. Solche Anordnungen werden dann benötigt, wenn der Antenne zwei orthogonal aufeinander stehende Wellen zugeführt bzw. von derselben empfangen werden sollen.

Die Halteplatte 9 ist auch dann von Vorteil, wenn die Speiseleitung bzw. Speiseleitungen 2 im Reflektor 1 in Umfangsrichtung drehbar sein sollen. Das kann zur leichteren Einstellung des Erregers auf optimale Übertragung wünschenswert sein. Die Halteplatte 9 kann ebenso wie der Reflektor 1 aus Aluminium bestehen.

Wenn zwei oder mehr Speiseleitungen 2 am Reflektor 1 festegelegt werden sollen, dann kann jede Speiseleitung 2 einen eigenen Halteflansch 7 haben. Es ist jedoch auch möglich, an allen Speiseleitungen 2 einen gemeinsamen Halteflansch 10 entsprechend Fig. 6 anzulöten, so wie es im Prinzip aus der US-PS 3,864,688 bekannt ist. In allen Fällen sind die Speiseleitungen 2 umlaufend mit dem Halteflansch 7 bzw. 10 verlötet.

Die Halteplatte 9 kann nach Fig. 7 zur Durchführung der Speiseleitungen 2 mit einer einzigen Durchbrechung 11 ausgerüstet sein. Sie kann aber entsprechend Fig. 8 auch zwei durch einen Steg 12 voneinander getrennte Durchbrechungen 13 und 14 aufweisen. Bei mehr als zwei Speiseleitungen 2 können auch mehr voneinander getrennte Durchbrechungen vorhanden sein. Diese Ausgestaltung der Öffnung 5 mit den Durchbrechungen gilt grundsätzlich auch für den Reflektor 1, wenn keine Halteplatte 9 verwendet wird.

## Patentansprüche

1. Antenne mit parabolischem Reflektor (1) und mindestens einer Speiseleitung (2), an deren freiem Ende ein Erreger (3) angebracht ist, bei welcher in einer zentralen Öffnung (5) des Reflektors (1) ein die als biegesteifes, rohrförmiges Bauteil aus Metall ausgeführte Speiseleitung (2) umschließender, die Öffnung (5) verschließender metallischer Halteflansch (7) angebracht ist, der mit der Speiseleitung (2) im Wege der Vorfertigung verlötet ist, dadurch gekennzeichnet, daß Halteflansch (7,10) und Speiseleitung (2) umlaufend derart miteinander verlötet sind, daß sich eine umlaufend feste, durch das Lötmaterial hermetisch abgeschlossene Verbindung zwischen beiden Teilen ergibt.

2. Antenne nach Anspruch 1, dadurch gekennzeichnet, daß beim Einsatz von zwei Speiseleitungen (2) zur Führung zweier getrennter Wellen jede Speiseleitung (2) mit einem eigenen Halteflansch (7) ausgerüstet ist.

3. Antenne nach Anspruch 1, dadurch gekennzeichnet, daß beim Einsatz von zwei Speiseleitungen (2) zur Führung zweier getrennter Wellen an beiden Speiseleitungen (2) ein gemeinsamer Halteflansch (10) angebracht ist.

## Claims

1. Antenna having a parabolic reflector (1) and at least one feeder (2) on the free end of which an energised dipole (3) is mounted, in which antenna there is mounted in a central opening (5) of the reflector (1) a metallic retaining flange (7), which surrounds the feeder (2), which is implemented as a flexurally stiff, tubular component made from metal, seals the opening (5) and is soldered to the feeder (2) during prefabrication, characterised in that the retaining flange (7, 10) and feeder (2) are soldered to one another circumferentially in such a way as to produce a circumferentially firm connection between the two parts that is hermetically sealed by the soldering material.

2. Antenna according to Claim 1, characterised in that when two feeders (2) are used to guide two separate waves each feeder (2) is fitted with its own retaining flange (7).

3. Antenna according to Claim 1, characterised in that when two feeders (2) are used to guide two separate waves a common retaining flange (10) is mounted on two feeders (2).

## Revendications

1. Antenne avec réflecteur parabolique (1) et au moins une ligne d'alimentation (2), à l'extrémité libre de laquelle est rapporté un excitateur (3), antenne dans le cas de laquelle est rapportée, dans une ouverture centrale (5) du réflecteur (1), une bride métallique de maintien (7) qui enserre la ligne d'alimentation (2), réalisée sous forme d'un composant tubulaire de métal rigide en flexion, qui obture l'ouverture (5) et qui est brasée avec la ligne d'alimentation (2) au cours de la préfabrication, antenne caractérisée par le fait que la bride de maintien (7,10) et la ligne d'alimentation (2) sont brasées périphériquement l'une à l'autre de façon qu'il se fasse entre les deux pièces une liaison périphériquement solide, hermétiquement obturée par le matériau de brasure.

2. Antenne selon la revendication 1, caractérisée par le fait que lors de l'utilisation de deux lignes d'alimentation (2) pour conduire deux ondes distinctes, chaque ligne d'alimentation (2) est équipée d'une bride de maintien propre (7).

3. Antenne selon la revendication 1, caractérisée par le fait que lors de l'utilisation de deux lignes d'alimentation (2) pour conduire deux ondes distinctes, une bride de maintien commune (10) est rapportée sur les deux lignes d'alimentation (2).
